# EUROPÄISCHE PATENTSCHRIFT

(11) **EP 3 458 169 B1**
(45) Veröffentlichungstag und Bekanntmachung des Hinweises auf die Patenterteilung: **09.03.2022**
(21) Anmeldenummer: 17728067.4
(22) Anmeldetag: 09.05.2017
(51) Int. Cl.: A63G 21/04, A63G 21/08, A63G 7/00, B61J 1/00

(54) **VORRICHTUNG ZUM BEWEGEN EINES FÜHRUNGSBAHNABSCHNITTS EINES FÜHRUNGSBAHNSYSTEMS FÜR FAHRZEUGE EINES FAHRGESCHÄFTS**
DEVICE FOR MOVING A GUIDE TRACK SECTION OF A GUIDE TRACK SYSTEM FOR VEHICLES ON A FUNFAIR RIDE
DISPOSITIF DE DÉPLACEMENT D'UNE SECTION DE PISTE DE GUIDAGE D'UN SYSTÈME DE PISTES DE GUIDAGE POUR VÉHICULES D'ATTRACTION FORAINE

(30) Priorität: 20.05.2016 DE 102016109373
(43) Veröffentlichungstag der Anmeldung: 27.03.2019
(73) Patentinhaber: Mack Rides GmbH & Co. KG, 79183 Waldkirch (DE)
(72) Erfinder: BURGER, Günter, 79183 Waldkirch (DE)
(74) Vertreter: Westphal, Mussgnug & Partner Patentanwälte mbB
(86) Internationale Anmeldenummer: PCT/EP2017/061082
(87) Internationale Veröffentlichungsnummer: WO 2017/198501

(56) Entgegenhaltungen:
- EP-A1- 1 378 277
- CN-B- 103 505 878
- CN-U- 202 185 151
- CN-U- 203 540 039
- CN-U- 204 601 603
- DE-A1- 10 135 365
- DE-A1- 10 135 368
- DE-A1-102013 222 910
- DE-B3-102014 101 007
- DE-U1- 20 316 695
- US-A1- 2007 074 638
- US-A1- 2012 258 812

## Beschreibung

Die vorliegende Erfindung betrifft eine Vorrichtung zum Hin- und Herbewegen eines Führungsbahnabschnitts eines Führungsbahnsystems für Fahrzeuge eines Fahrgeschäfts von einem ersten Führungsbahnanschlussstück zu einem zweiten Führungsbahnanschlussstück, das beabstandet vom ersten Führungsbahnanschlussstück angeordnet ist, wobei das erste und das zweite Führungsbahnanschlussstück Teil des Führungsbahnsystems sind.

Fahrgeschäfte sind ein fester Bestandteil von Volksfesten oder Vergnügungsparks. Insbesondere Achterbahnen, welche ein Führungsbahnsystem aufweisen, das Erhebungen, Vertiefungen und Schleifen aufweist, und von einer Anzahl von Fahrzeuge teilweise mit sehr hoher Geschwindigkeit durchfahren wird, erfreuen sich einer besonderen Beliebtheit.

Die DE 101 35 365 A1 zeigt einen Führungsbahnabschnitt einer Achterbahn, der zwischen zwei geneigten Führungsbahnanschlussstücken um eine feste, im Wesentlichen horizontal verlaufende Drehachse gedreht werden kann. In einer ersten Stellung wird der Führungsbahnabschnitt so gestellt, dass er mit dem ersten Führungsbahnanschlussstück fluchtet, so dass ein die Fahrgäste aufnehmendes Fahrzeug über das erste Führungsbahnanschlussstück auf den drehbaren Führungsbahnabschnitt auffahren kann und auf ihm zum Stehen kommt. Anschließend wird der Führungsbahnabschnitt um die Achse gedreht, bis das der Führungsbahnabschnitt mit dem zweiten Führungsbahnanschlussstück fluchtet. Anschließend wird das Fahrzeug wieder in Bewegung gesetzt und setzt seine Fahrt fort.

Weitere derartige Fahrgeschäfte sind in der DE 10 2014 101 007 B3, der US 2007/0074638 A1, der DE 101 35 368 A1, der DE 10 2013 222 910 A1 und der JP 2001/120 842 A offenbart.

Die Attraktivität eines derartigen Fahrgeschäfts hängt unter anderem auch davon ab, welche überraschenden Bewegungen die Fahrzeuge beim Durchfahren des Führungsbahnsystems durchführen können. Folglich ist es Aufgabe der vorliegenden Erfindung, mit relativ einfachen Mitteln ein Fahrgeschäft der eingangs beschriebenen Art so weiterzuentwickeln, dass das Fahrzeug eine überraschende und nicht vorhersehbare Bewegung ausführen kann.

Diese Aufgabe wird mit den in den Ansprüchen 1 und 12 angegebenen Merkmalen gelöst. Vorteilhafte Ausführungsformen sind Gegenstand der Unteransprüche.

Eine Ausführungsform der Erfindung betrifft eine Vorrichtung zum Hin- und Herbewegen eines Führungsbahnabschnitts eines Führungsbahnsystems für Fahrzeuge eines Fahrgeschäfts von einem ersten Führungsbahnanschlussstück zu einem zweiten Führungsbahnanschlussstück, das beabstandet vom ersten Führungsbahnanschlussstück angeordnet ist, wobei das erste und das zweite Führungsbahnanschlussstück Teil des Führungsbahnsystems sind, umfassend einen Führungsbahnabschnitt, auf den zumindest eines der Fahrzeuge gefahren werden kann, eine Tragstruktur zum Tragen des Führungsbahnabschnitts, eine Führungsstruktur, die mit der Tragstruktur in Wirkverbindung steht und mit welcher die Tragstruktur so geführt wird, dass der Führungsbahnabschnitt vom ersten Führungsbahnanschlussstück zum zweiten Führungsbahnanschlussstück entlang der Führungsstruktur hin- und wieder zurück bewegbar ist, und eine Antriebseinrichtung zum Bewegen der Tragstruktur entlang der Führungsstruktur, wobei die Tragstruktur Mittel zum Ausführen einer weiteren Bewegung des Führungsbahnabschnitts zusätzlich zur Bewegung entlang der Führungsstruktur umfasst. An dieser Stelle sei erwähnt, dass der Führungsbahnabschnitt nicht direkt zwischen dem ersten und dem zweiten Führungsbahnanschluss bewegt werden muss. Vielmehr kann das zweite Führungsbahnanschlussstück zunächst passiert werden, bevor eine Umkehr der Bewegungsrichtung erfolgt, um dann erst zum zweiten Führungsbahnanschlussstück zu gelangen. Darüber hinaus können nicht nur ein erstes und ein zweites Führungsbahnanschlussstück vorgesehen sein, sondern mehrere. Darüber hinaus sei klargestellt, dass die Mittel so ausgestaltet werden können, dass sie eine einzige weitere Bewegung oder mehrere weitere Bewegungen ausführen können, je nachdem, welche Bewegungsmuster generiert werden sollen. Gemäß dieser Ausführungsform der Erfindung kann ein Fahrzeug mit einer beliebigen Bewegung von einem ersten zu einem zweiten Führungsbahnanschlussstück hin- und her bewegt werden. Hierbei wird, wie bereits eingangs erläutert, das Fahrzeug über das erste Führungsbahnanschlussstück des Führungsbahnsystems auf den bewegbaren Führungsbahnabschnitt gefahren, dort angehalten und zusammen mit dem Führungsbahnabschnitt so zu zweiten oder einem weiteren Führungsbahnanschlussstück bewegt, dass das Fahrzeug anschließend seine Fahrt fortsetzen kann, wobei es die Mittel ermöglichen, zusätzlich zur Bewegung entlang der Führungsstruktur dem Führungsbahnabschnitt eine weitere Bewegung aufzuprägen.

Es ist also nicht nur möglich, wie in der DE 101 35 365 A1 gezeigt, den Führungsbahnabschnitt gemeinsam mit dem Fahrzeug um eine feststehende, in etwa horizontal verlaufende Achse zu drehen, sondern beispielsweise eine rotatorische Bewegung mit einer translatorischen Bewegung zu kombinieren. Auch ist es möglich, den Führungsbahnabschnitt und das Fahrzeug um eine im Wesentlichen vertikal verlaufende Achse zu drehen. Ein wesentlicher Aspekt hierbei ist, dass die hierzu verwendeten Mittel so ausgestaltet sind, dass die weitere Bewegung zusätzlich zur Bewegung entlang der Führungsstruktur ausgeführt wird, also unabhängig von der Gestaltung der Führungsstruktur ist. Hierin liegt ein Unterschied zur WO 2015/113657A1, bei welcher der Führungsbahnabschnitt zwar auch sowohl eine rotatorische als auch eine überlagerte translatorische Bewegung ausführt, allerdings gibt hier die Führungsbahn die Bewegung des Führungsabschnitts vor, was zur Folge hat, dass die translatorische Bewegung parallel zur Rotationsachse verläuft. Mit der vorliegenden Vorrichtung wird folglich ein erhöhter Freiheitsgrad in den überlagerten Bewegungen bereitgestellt. Der Führungsbahnabschnitt und folglich das Fahrzeug können mit einer Vielzahl von Bewegungen, die sich auch überlagern können, zwischen zwei oder mehreren Führungsbahnanschlussstücken bewegt werden. Die Attraktivität des Fahrgeschäfts wird hierdurch gegenüber bekannten Fahrgeschäften deutlich gesteigert.

Erfindungsgemäß weist die Tragstruktur einen mit der Führungsstruktur verbundenen ersten Abschnitt und einen mit dem Führungsbahnabschnitt verbundenen zweiten Abschnitt auf, wobei der zweite Abschnitt relativ zum ersten Abschnitt bewegbar ist. Erfindungsgemäß ist es möglich, dass der Führungsbahnabschnitt und das darauf fixierte Fahrzeug weitere Bewegungen in Bezug auf die Führungsstruktur ausüben können. Beispielsweise kann der Führungsbahnabschnitt um eine oder mehrere Drehachsen gedreht werden, während er entlang der Führungsstruktur zwischen den Führungsbahnanschlussstücken translatorisch bewegt wird. Insbesondere kann eine Pendelbewegung oder eine Wippbewegung realisiert werden, wodurch das Fahrvergnügen weiter gesteigert wird.

Eine Ausführungsform zeichnet sich dadurch aus, dass die Vorrichtung eine weitere Antriebseinrichtung zum Bereitstellen der Bewegung des ersten Abschnitts relativ zum zweiten Abschnitt umfasst. Generell ist möglich, eine Bewegung des Führungsbahnabschnitts auch ohne Antriebseinrichtung zuzulassen, die sich beispielsweise aufgrund der Trägheit des Fahrzeugs beim Verzögern auf dem Führungsbahnabschnitt oder durch Gewichtsverlagerungen der Fahrgäste einstellt. Mit der weiteren Antriebseinrichtung lässt sich aber eine gezielte Bewegung der beiden Abschnitte relativ zueinander einstellen, beispielsweise einen Überschlag, der allein durch die Trägheit des Fahrzeugs oder die Gewichtsverlagerung der Fahrgäste nicht realisierbar wäre. Zudem kann die weitere Antriebseinrichtung derart angesteuert werden, dass immer wieder andere Bewegungen eingestellt werden, so dass die Abwechslung und der Überraschungseffekt erhalten bleiben.

Bei einer weiteren Ausführungsform umfasst die Vorrichtung eine Begrenzungseinheit zum Begrenzen der Bewegung des Führungsbahnabschnitts. Eine Begrenzung der Bewegung bietet sich dann an, wenn die Bewegung nicht zu extrem für die Fahrgäste sein soll. Durch Anschläge oder Dämpfungselemente kann beispielsweise verhindert werden, dass der Führungsbahnabschnitt und das Fahrzeug einen Überschlag ausführen. Insbesondere durch die Verwendung von Dämpfungselementen kann eine bestimmte Bewegung allmählich abgebremst werden, so dass keine schlagartig abbrechenden Bewegungen stattfinden, die üblicherweise eine hohe Belastung für den menschlichen Körper darstellen.

Bei einer weiteren Ausführungsform kann der Führungsbahnabschnitt eine Fixiereinrichtung zum Fixieren des Fahrzeugs auf dem Führungsbahnabschnitt umfassen. Je nachdem, welche Bewegungen der Führungsbahnabschnitt ausführt, wenn er zwischen dem ersten Führungsbahnanschlussstück und dem zweiten oder den weiteren Führungsbahnanschlussstücken bewegt wird, kann sich das Fahrzeug auf dem Führungsbahnabschnitt in Bewegung setzen und sich sogar vom Führungsbahnabschnitt lösen. Ein derartiges Lösen muss unter allen Umständen verhindert werden, weshalb das Fahrzeug mittels der Fixiereinrichtung in einer bestimmten Position auf dem Führungsbahnabschnitt gehalten werden kann, unabhängig davon, welche Bewegung der Führungsbahnabschnitt zwischen den beiden Führungsbahnanschlussstücken ausführt. Hierdurch wird die Sicherheit des Fahrgeschäfts deutlich erhöht, zudem können auch komplexe Bewegungen wie Überschläge ausgeführt werden. Die Fixiereinrichtung kann dabei Rastmittel und/oder Keile umfassen, welche das Fahrzeug auf dem Führungsbahnabschnitt verankern, die beim Erreichen des zweiten Führungsbahnanschlussstücks wieder vom Fahrzeug gelöst werden können. Weitere Möglichkeiten sind Bremsen oder Anschläge, mit welchen die Bewegungsfreiheit des Fahrzeugs auf dem Führungsbahnabschnitt begrenzt werden kann.

Erfindungsgemäß sind mindestens zwei der Führungsbahnabschnitte vertikal versetzt angeordnet und die Tragstruktur mittels der Führungsstruktur so geführt werden kann, dass der Führungsbahnabschnitt vom ersten Führungsbahnanschlussstück zum vertikal versetzt angeordneten zweiten Führungsbahnanschlussstück hin- und her bewegbar ist. Unter vertikal versetzt angeordneten Führungsbahnanschlussstücken sollen Führungsbahnanschlussstücke verstanden werden, welche auf einer unterschiedlichen Höhe angeordnet sind. Erfindungsgemäß kann beispielsweise ein freier Fall realisiert werden, bei welchen das Fahrzeug zusammen mit dem Führungsbahnabschnitt vom höher gelegenen ersten Führungsbahnanschlussstück ausgehend für eine bestimmte Zeit der Beschleunigung der Gewichtskraft ausgesetzt wird, ohne dass verzögernd oder abbremsend eingegriffen wird. Kurz vor Erreichen des zweiten Führungsbahnanschlussstücks wird eine Verzögerung eingeleitet und der Führungsbahnabschnitt so ausgerichtet, dass er mit dem zweiten Führungsbahnanschlussstück fluchtet und das Fahrzeug die Fahrt über das zweite Führungsbahnanschlussstück fortsetzen kann. Genauso gut ist es möglich, den freien Fall so lange fortzusetzen, dass der Führungsbahnabschnitt das zweite Führungsbahnanschlussstück passiert und sich unterhalb des zweiten Führungsbahnanschlussstück befindet und dann erst abgebremst wird. Nachdem der Führungsbahnabschnitt abgebremst wurde, kann der Führungsbahnabschnitt mit der Antriebseinrichtung wieder auf das Niveau des zweiten Führungsbahnanschlussstücks angehoben werden, so dass das Fahrzeug seine Fahrt fortsetzen kann. Hierdurch kann ein sehr attraktives Fahrvergnügen realisiert werden.

Selbstverständlich können nicht nur zwei Führungsbahnanschlusstücke vorgesehen sein, sondern mehrere, so dass beispielsweise ein längerer und ein kürzerer freier Fall realisiert werden können.

Gemäß einer weiteren Ausführungsform sind die Führungsbahnanschlussstücke zueinander geneigt angeordnet. Auch hierdurch lässt sich das Fahrvergnügen steigern. Wenn beispielsweise das erste Führungsbahnanschlussstück in Fahrtrichtung gesehen ansteigend geneigt ist, kann der Fahrgast den weiteren Verlauf der Fahrt noch schwerer einschätzen als es bei einem horizontalen Verlauf der Fall ist.

Eine weitere Ausführungsform zeichnet sich dadurch aus, dass die Führungsstruktur gegenüber der Vertikalen geneigt angeordnet ist. Um einen freien Fall im strengen Sinne realisieren zu können, muss die Führungsbahn der Wirkrichtung der Gravitationskraft folgen, also vertikal oder senkrecht verlaufen. Wenn die Führungsstruktur gegenüber der Vertikalen geneigt ist, lässt sich zwar kein freier Fall realisieren, es kann aber ein Flug ähnlich wie beim Skispringen simuliert werden.

In diesem Zusammenhang bietet sich eine Ausführungsform an, bei welcher die Führungsstruktur gekrümmt oder gewölbt und nicht gerade ausgeführt ist. Hierdurch ist es möglich, die Neigung der Führungsstruktur zu ändern, beispielsweise dadurch, dass sie ausgehend vom ersten Führungsbahnanschlussstück gegenüber der Vertikalen relativ stark geneigt ist, sich dann aber immer weiter der Vertikalen annähert, wie es bei einem Sprung von einer Skisprungschanze auch der Fall ist. Mit der gekrümmten oder gewölbten Führungsstruktur lassen sich folglich weitere, das Fahrvergnügen weiter steigernde Bewegungsmuster realisieren.

In einer weiteren Ausführungsform ist das Führungsbahnsystem als ein Gleissystem ausgebildet ist. Das Führungsbahnsystem kann beispielsweise auch Wannen oder Rohre umfassen, was sich insbesondere dann anbietet, wenn das Fahrgeschäft eine Seenlandschaft mit Wasserfällen umfasst. In diesem Fall können die Fahrzeuge als Boote ausgestaltet sein und vom durch die Wannen und Rohre strömenden Wasser angetrieben werden. Hierbei sind aber der Geschwindigkeit des Fahrzeugs und den Bewegungen, die das Fahrzeug ausführen kann, relativ enge Grenzen gesetzt. Wenn jedoch ein Gleissystem verwendet wird, kann das Fahrzeug so geführt werden, dass es hohe Geschwindigkeiten erreichen und eine Vielzahl von Bewegungen, die auch Überschläge umfassen, ausführen kann.

Bei einer anderen Ausführungsform kann die Führungsstruktur an einem Turm angeordnet sein oder selbst einen Turm bilden. Es ist durchaus üblich, Achterbahnen in bestehende Gebäude zu integrieren, so dass die Gebäude, sofern sie einen geeigneten Turm aufweisen, einen Teil der Führungsstruktur bilden. Folglich muss kein separater Turm bereitgestellt werden, wodurch die Kosten des Fahrgeschäfts verringert werden können. Alternativ kann die Führungsstruktur jedoch selbst einen Turm bilden, was sich insbesondere dann anbietet, wenn es sich bei dem Fahrgeschäft um einen sogenannten fliegenden Bau handelt, der an verschiedenen Volksfesten für eine bestimmte Zeit aufgestellt wird. Die Tragstruktur kann dabei so ausgestaltet werden, dass sie einfach und sicher zu montieren und wieder abzubauen ist. Hierdurch wird die Zeit, die zum Auf- und Abbau des Fahrgeschäfts benötigt wird, gering gehalten.

Eine weitere Ausführung der Erfindung betrifft ein Führungsbahnsystem für Fahrzeuge eines Fahrgeschäfts, umfassend eine Vorrichtung nach einer der zuvor diskutierten Ausführungsformen. Die technischen Effekte und Vorteile, die sich mit dem vorschlagsgemäßen Fahrzeug erreichen lassen, entsprechen denjenigen, die für die vorschlagsgemäße Antriebsvorrichtung erörtert worden sind. Zusammenfassend sei darauf hingewiesen, dass es mit relativ einfachen technischen Mitteln möglich ist, auch komplexe Bewegungen des Führungsbahnabschnitts und des sich hierauf befindenden Fahrzeugs zu erzeugen, so dass die Attraktivität des Fahrgeschäfts mit vertretbarem Aufwand gesteigert werden kann.

Weiterhin betrifft eine Ausgestaltung der Erfindung ein Fahrgeschäft mit einem Führungsbahnsystem nach der zuvor vorgestellten Ausführungsform. Die Vorteile und technischen Effekte entsprechen denjenigen, die für das Führungsbahnsystem und die Vorrichtung dargelegt worden sind.

Darüber hinaus betrifft eine Umsetzung der Erfindung ein Verfahren zum Betreiben eines Fahrgeschäfts gemäß der zuvor erörterten Ausgestaltung, gekennzeichnet durch folgenden Schritt:
- Ausführen der Bewegung der Tragstruktur entlang der Führungsstruktur bereits dann, wenn sich das Fahrzeug noch auf dem Führungsbahnabschnitt bewegt.

Die Vorteile und technischen Effekte entsprechen denjenigen, die für das Führungsbahnsystem und die Vorrichtung dargelegt worden sind.

Eine beispielhafte Ausführungsform der Erfindung wird im Folgenden unter Bezugnahme auf die beigefügten Zeichnungen näher erläutert. Es zeigen
- Figur 1: ein erstes Ausführungsbeispiel der erfindungsgemäßen Vorrichtung in einer ersten Position, und
- Figur 2: das in Figur 1 dargestellte Ausführungsbeispiel in einer zweiten Position,
- Figur 3: das in Figur 1 dargestellte Ausführungsbeispiel in einer zweiten Position, und
- Figur 4: ein weiteres Ausführungsbeispiel der erfindungsgemäßen Vorrichtung in einer ersten Position, jeweils anhand einer prinzipiellen Darstellung.

In Figur 1 ist ein Ausführungsbeispiel einer erfindungsgemäßen Vorrichtung 10 anhand einer prinzipiellen Darstellung gezeigt. Die Vorrichtung 10 umfasst eine Führungsstruktur 12, die im dargestellten Ausführungsbeispiel als ein skelettartiger Turm 14 ausgeführt ist und eine Führungsschiene 16 umfasst. Die Führungsschiene 16 ist um den Winkel **α** gegenüber der Horizontalen (und damit auch um den Winkel 90° - **α** gegenüber der Vertikalen) geneigt und beträgt im dargestellten Beispiel ca. 75°. Selbst verständlich ist es auch möglich, die Führungsschiene 16 im Wesentlichen vertikal auszurichten.

Eine Tragstruktur 18 ist mittels einer Antriebseinrichtung 19 entlang der Führungsschiene 16 bewegbar. Die Antriebseinrichtung kann nicht dargestellte Motoren, Aktuatoren, Federspeicher, Seilzüge u. ä. aufweisen. Zudem ist die Tragstruktur 18 mit einem Führungsbahnabschnitt 20 eines Führungsbahnsystems 21 verbunden, auf dem ein oder mehrere Fahrzeuge 22 bewegt werden können. Das Führungsbahnsystem 21 kann beispielsweise als ein Gleissystem ausgeführt sein, mit welchem die Fahrzeuge 22 auf der gewünschten Führungsbahn gehalten werden. Das Führungsbahnsystem 21 umfasst im dargestellten Beispiel ein erstes Führungsbahnanschlussstück 24 und ein zweites Führungsbahnanschlussstück 26, wobei das erste Führungsbahnanschlussstück 24 am oberen Ende der Führungsstruktur 12 bzw. des Turms 14 befestigt ist und das zweite Führungsbahnanschlussstück 26 auf eine nicht näher dargestellte Weise gelagert ist. Zum Lagern des zweiten Führungsbahnanschlussstücks 26 können verkleidete Stützen verwendet werden (nicht dargestellt). Es können weitere Führungsbahnanschlussstücke vorgesehen werden. Das erste und das zweite Führungsbahnanschlussstück 24, 26 sind in vertikaler Richtung um die Höhendifferenz **Δ**H versetzt zueinander angeordnet (siehe Figur 2). Die Tragstruktur 18 weist Mittel 27 auf, mit welchem der Führungsbahnabschnitt 20 zusätzlich zur Bewegung entlang der Führungsschiene 16 eine weitere Bewegung ausführen kann. Im dargestellten Beispiel umfassen die Mittel 27 einen ersten Abschnitt 28 und einen zweiten Abschnitt 30, wobei die Tragstruktur 18 mit dem ersten Abschnitt 28 an der Führungsstruktur 12 und mit dem zweiten Abschnitt 30 mit dem Führungsbahnabschnitt 20 befestigt ist. Der erste Abschnitt 28 und der zweite Abschnitt 30 sind relativ zueinander bewegbar gelagert, so dass sie beispielsweise eine Drehung um eine erste Drehachse D1 und/oder eine zweite Drehachse D2 relativ zueinander ausführen können, wozu beispielsweise hier nicht dargestellte Kugelgelenke eingesetzt werden können. Zur Bereitstellung der Bewegung umfasst die Vorrichtung 10 eine weitere Antriebseinrichtung 32. Darüber hinaus weist die Vorrichtung 10 eine Fixiereinrichtung 34 auf, mit welcher das Fahrzeug 22 auf dem Führungsbahnabschnitt 20 in der gewünschten Position fixiert werden kann. Weiterhin umfasst die Vorrichtung 10 eine Begrenzungseinheit 36, mit welcher die Bewegung des ersten Abschnitts 28 der Tragstruktur 18 relativ zum zweiten Abschnitt 30 der Tragstruktur 18 begrenzt werden kann, wobei die Begrenzungseinheit 36 beispielsweise einen oder mehrere Anschläge 38 aufweisen kann. Weiterhin kann der zweite Abschnitt 30 der Tragstruktur 18 ein Gegengewicht 40 aufweisen, welches auf der dem Führungsbahnabschnitt 20 gegenüberliegenden Seite der Drehachsen D1, D2 angeordnet ist, um die Drehung des ersten Abschnitts 28 um den zweiten Abschnitt 30 kontrollierbarer zu machen.

Die erfindungsgemäße Vorrichtung 10 wird auf folgende Weise betrieben: In Figur 1 wird die Tragstruktur 18 mittels der Antriebseinrichtung 19 so in Bezug auf die Führungsstruktur 12 angeordnet, dass der Führungsbahnabschnitt 20 mit dem ersten Führungsbahnanschlussstück 24 fluchtet. Folglich kann eines oder mehrerer der Fahrzeuge 22, die sich auf dem Führungsbahnsystem 21 befinden, vom ersten Führungsbahnanschlussstück 24 auf den Führungsbahnabschnitt 20 fahren. Ausgehend vom ersten Führungsbahnanschlussstück 24 ist das Führungsbahnsystem 21 am Ende des Führungsbahnabschnitts 20 unterbrochen, so dass das Fahrzeug 22 das Führungsbahnsystem 21 verlässt, wenn es über den Führungsbahnabschnitt 20 hinaus fahren würde. Um dies zu verhindern, kann ein Begrenzungsanschlag 42 ausgefahren werden, gegen den das Fahrzeug 22 anschlägt, wenn es die gewünschte Position auf dem Führungsbahnabschnitt 20 erreicht hat. Das Fahrzeug 22 kann eine nicht dargestellte Bremsvorrichtung aufweisen, um in der gewünschten Position angehalten werden zu können.

Um das Fahrzeug 22 in der gewünschten Position auf dem Führungsbahnabschnitt 20 zu fixieren, wird nun die Fixiereinrichtung 34 aktiviert, beispielsweise dadurch, dass ein Keil 44 ausgehend vom Führungsbahnabschnitt 20 in eine nicht näher dargestellte Aufnahme des Fahrzeugs eingebracht wird, mit dem das Fahrzeug 22 mit dem Führungsbahnabschnitt 20 verankert wird. Anschließend oder während der Fixierung wird die Tragstruktur 18 durch eine entsprechende Aktivierung der Antriebseinrichtung 19 entlang der Führungsstruktur 12 bzw. der Führungsschiene 16 bewegt, in diesem Fall in etwa vertikal nach unten. Das Aktivieren der Antriebseinrichtung 19 kann auch den Fall einschließen, dass die Tragstruktur 18 ungebremst der Gewichtskraft ausgesetzt wird, um entlang der Führungsstruktur 12 bewegt zu werden (annähernd freier Fall).

Ferner wird die weitere Antriebseinrichtung 19 aktiviert, so dass der zweite Abschnitt 30 der Tragstruktur 18 relativ zum ersten Abschnitt 28 bewegt und insbesondere gedreht wird. Folglich wird die lineare Bewegung entlang der Führungsstruktur 12 von einer rotatorischen Bewegung um die erste und/oder die zweite Drehachse D1, D2 überlagert. Die Bewegungen entlang der Führungsstruktur 12 und um die erste und/oder zweite Drehachse D1, D2 werden so lange fortgeführt, bis das die Fahrt des Fahrzeugs 22 entlang des Führungsbahnsystems 21 fortgesetzt werden soll. Hierfür wird die Tragstruktur 18 mittels der Antriebseinrichtung 32 und der weiteren Antriebseinrichtung 19 so positioniert, dass der Führungsbahnabschnitt 20 mit dem zweiten Führungsbahnanschlussstück 26 fluchtet (siehe Figur 2). Dabei kann sich der Führungsbahnabschnitt zwischenzeitlich auch unterhalb des zweiten Führungsbahnanschlussstücks 26 befinden, wie in Figur 3 dargestellt. Durch eine entsprechende Aktivierung der Fixiereinrichtung 34 wird der Keil 44 eingefahren, wodurch die Verankerung des Fahrzeugs 22 am Führungsbahnabschnitt 20 aufgehoben wird, und der Begrenzungsanschlag 42 eingefahren. Nun kann das Fahrzeug die Fahrt entlang des Führungsbahnsystems 21 weiter fortsetzen.

In Figur 4 ist ein weiteres Ausführungsbeispiel der erfindungsgemäßen Vorrichtung 10 dargestellt, welches sich dadurch vom Ausführungsbeispiel, welches in den Figuren 1 bis 3 dargestellt ist, unterscheidet, dass das zweite Führungsbahnanschlussstück 26 gegenüber dem ersten Führungsbahnanschlussstück 24 geneigt ist. Während das erste Führungsbahnanschlussstück 24 horizontal verläuft, ist das zweite Führungsbahnanschlussstück 26 gegenüber der Horizontalen um den Winkel **β** geneigt, welcher beispielsweise 30° betragen kann. Der Winkel **β** kann beliebig gewählt werden und sogar 90° übersteigen.

### Bezugszeichenliste

- 10: Vorrichtung
- 12: Führungsstruktur
- 14: Turm
- 16: Führungsschiene
- 18: Tragstruktur
- 19: Antriebseinrichtung
- 20: Führungsbahnabschnitt
- 21: Führungsbahnsystem
- 22: Fahrzeug
- 24: erstes Führungsbahnanschlussstück
- 26: zweites Führungsbahnanschlussstück
- 27: Mittel
- 28: erster Abschnitt
- 30: zweiter Abschnitt
- 32: weitere Antriebseinrichtung
- 34: Fixiereinrichtung
- 36: Begrenzungseinheit
- 38: Anschläge
- 40: Gegengewicht
- 42: Begrenzungsanschlag
- 44: Keil

- **Δ**H: Höhendifferenz
- D1: erste Drehachse
- D2: zweite Drehachse

## Patentansprüche

1. Vorrichtung zum Hin- und Herbewegen eines Führungsbahnabschnitts (20) eines Führungsbahnsystems (21) für Fahrzeuge (22) eines Fahrgeschäfts von einem ersten Führungsbahnanschlussstück (24) zu einem zweiten Führungsbahnanschlussstück (26), das beabstandet vom ersten Führungsbahnanschlussstück (24) angeordnet ist, wobei das erste und das zweite Führungsbahnanschlussstück (24, 26) Teil des Führungsbahnsystems (21) sind, umfassend
- einen Führungsbahnabschnitt (20), auf den zumindest eines der Fahrzeuge (22) gefahren werden kann,
- eine Tragstruktur (18) zum Tragen des Führungsbahnabschnitts (20),
- eine Führungsstruktur (12) die eine Führungsschiene (16) umfasst, entlang der die Tragstruktur (18) translatorisch bewegbar ist und die Führungsbahnanschlusstücke (24, 26) vertikal versetzt angeordnet sind und die Tragstruktur (18) mittels der Führungsstruktur (12) so entlang der Führungsstruktur (12) geführt wird, dass der Führungsbahnabschnitt (20) vom ersten Führungsbahnanschlussstück (24) zum vertikal versetzt angeordneten zweiten Führungsbahnanschlussstück (26) hin- und her bewegbar ist, und das zumindest eine Fahrzeug (22) zusammen mit dem Führungsbahnabschnitt (20) von dem höher gelegenen erste Führungsbahnanschlussstück (24) ausgehend für eine bestimmt Zeit der Beschleunigung der Gewichtskraft ausgesetzt werden kann, ohne dass verzögert oder abgebremst wird, und
- eine Antriebseinrichtung (19) zum Bewegen der Tragstruktur (18) entlang der Führungsstruktur (16),
- wobei die Tragstruktur (18) Mittel (27) zum Ausführen einer Pendel- oder eine Wippbewegung des Führungsbahnabschnitts (20) zusätzlich zur translatorischen Bewegung entlang der Führungsstruktur (16) umfasst, die sich mit der translatorischen Bewegung überlagert und unabhängig von der translatorischen Bewegung entlang der Führungsstruktur ist,
- wobei die Mittel (27) der Tragstruktur (18) einen mit der Führungsstruktur (16) verbundenen ersten Abschnitt (28) und einen mit dem Führungsbahnabschnitt (20) verbundenen zweiten Abschnitt (30) umfassen, wobei der zweite Abschnitt (30) relativ zum ersten Abschnitt (28) bewegbar ist.

2. Vorrichtung nach Anspruch 1,
**dadurch gekennzeichnet, dass** die Vorrichtung eine weitere Antriebseinrichtung (32) zum Bereitstellen der Bewegung des ersten Abschnitts (28) relativ zum zweiten Abschnitt (30) umfasst.

3. Vorrichtung nach einem der Ansprüche 1 oder 2,
**dadurch gekennzeichnet, dass** die Vorrichtung eine Begrenzungseinheit (36) zum Begrenzen der Bewegung des Führungsbahnabschnitts (20) umfasst.

4. Vorrichtung nach einem der vorherigen Ansprüche,
**dadurch gekennzeichnet, dass** der Führungsbahnabschnitt (20) eine Fixiereinrichtung (34) zum Fixieren des Fahrzeugs (22) auf dem Führungsbahnabschnitt (20) umfasst.

5. Vorrichtung nach einem der vorherigen Ansprüche,
**dadurch gekennzeichnet, dass** die Führungsbahnanschlussstücke (24, 26) zueinander geneigt angeordnet sind.

6. Vorrichtung nach einem der vorherigen Ansprüche,
**dadurch gekennzeichnet, dass** die Führungsstruktur (12) gegenüber der Vertikalen geneigt angeordnet ist.

7. Vorrichtung nach einem der vorherigen Ansprüche,
**dadurch gekennzeichnet, dass** die Führungsstruktur (12) gekrümmt ausgeführt ist.

8. Vorrichtung nach einem der vorherigen Ansprüche,
**dadurch gekennzeichnet, dass** das Führungsbahnsystem (21) als ein Gleissystem ausgebildet ist.

9. Vorrichtung nach einem der vorherigen Ansprüche,
**dadurch gekennzeichnet, dass** die Führungsstruktur (12) an einem Turm (14) angeordnet ist oder selbst einen Turm (14) bildet.

10. Führungsbahnsystem (21) für Fahrzeuge (22) eines Fahrgeschäfts, umfassend eine Vorrichtung (10) nach einem der vorherigen Ansprüche.

11. Fahrgeschäft mit einem Führungsbahnsystem (21) nach Anspruch 10.

12. Verfahren zum Betreiben eines Fahrgeschäfts nach Anspruch 11, **gekennzeichnet durch** folgenden Schritt:
- Ausführen der Bewegung der Tragstruktur (18) entlang der Führungsstruktur (12) bereits dann, wenn sich das Fahrzeug noch auf dem Führungsbahnabschnitt (20) bewegt.

## Claims

1. Device for the reciprocating movement of a guide way segment (20) of a guide way system (21) for vehicles (22) of an amusement ride from a first guide way connecting part (24) to a second guide way connecting part (26), which is arranged at a distance to the first guide way connecting part (26), wherein the first and the second guide way connecting parts (24, 26) are a component of the guide way system (21), comprising
- a guide way segment (20), on which at least one of the vehicles (22) can be driven,
- a support structure (18) for supporting the guide way segment (20),
- a guide structure (12), which includes a guide rail (16), along which the support structure (18) is translationally moveable and along which the guide way connecting parts (24, 26) are arranged vertically offset and the support structure (18) is guided, by means of the guide structure (12), along the guide structure (12) such that the guide way segment (20) is reciprocally moveable from the first guide way connection part (24) to the, vertically offset arranged, second guide way connection part (26), and the at least one vehicle (22), leaving from the higher-positioned first guide way segment (20), is subject to gravitational force for a given time of acceleration without decelerating or braking, and
- a drive apparatus (19) for moving the support structure (18) along the guide structure (16),
- wherein the support structure (18) includes means (27) for carrying out, in addition to the translational movement, a pendulum or rocking movement of the guide way segment (20) along the guide structure (16) which is superimposed onto the translational movement and is independent of the translational movement along the guide structure (16),
- wherein the means (27) of the support structure (18) include a first segment (28) connected to the guide structure (16) and a second segment (30) connected to the guide way segment (20), wherein the second segment (30) is moveable relative to the first segment (28).

2. Device in accordance with claim 2,
**characterized in that** the device comprises a further drive apparatus (32) for providing the movement of the first segment (28) relative to the second segment (30).

3. Device in accordance with any of claims 1 or 2,
**characterized in that** the device comprises a limiting unit (36) for limiting the movement of the guide way segment (20).

4. Device in accordance with any of the preceding claims,
**characterized in that** the guide way segment (20) comprises a retention device (34) for retaining the vehicle (22) on the guide way segment (20).

5. Device in accordance with any of the preceding claims,
**characterized in that** the guide way connection parts (24, 26) are arranged inclined towards each other.

6. Device in accordance with any of the preceding claims,
**characterized in that** the guide structure (12) is arranged inclined relative to the vertical.

7. Device in accordance with any of the preceding claims,
**characterized in that** the guide structure (12) is implemented in a curved form.

8. Device in accordance with any of the preceding claims,
**characterized in that** the guide way system (21) is implemented as a rail system.

9. Device in accordance with any of the preceding claims,
**characterized in that** the guide structure (12) is arranged on a tower (14) or itself forms a tower (14).

10. Guide way system (21) for vehicles (22) of an amusement ride, comprising a device (10) in accordance with any of the preceding claims.

11. Amusement ride with a guide way system (21) in accordance with claim 10.

12. Method for running an amusement ride in accordance with claim 11,
**characterized by** the following step:
- carrying out the movement of the support structure (18) along the guide structure (12) when the vehicle is still moving along the guide way segment (20).

## Revendications

1. Dispositif pour déplacer dans un sens et dans l'autre un segment de piste de guidage (20) d'un système de piste de guidage (21) pour les véhicules (22) d'une attraction foraine à partir d'un premier raccordement de piste de guidage (24) vers un second raccordement de piste de guidage (26) écarté du premier raccordement de piste de guidage (24),
le premier et le second raccordement de piste de guidage (24, 26) faisant partie du système de piste de guidage (21), comprenant :
- un segment de piste de guidage (20) sur lequel peut circuler au moins un véhicule (22),
- une structure de support (18) pour porter le segment de piste de guidage (20),
- une structure de guidage (12) comprenant un rail (16) le long duquel la structure de support (18) est mobile en translation et les raccordements de piste de guidage (24, 26) sont décalés verticalement et la structure de support (18) est guidée par la structure de guidage (12) ainsi le long de cette structure de guidage (12) pour que le segment de piste de guidage (20) puisse être déplacé dans un sens et dans l'autre à partir du premier raccordement de piste de guidage (24) vers le second raccordement de piste de guidage (26) décalé verticalement et au moins un véhicule (22) avec le segment de piste de guidage (20) à partir du premier segment de raccordement de piste de guidage (24) situé le plus haut, puisse être exposé un certain temps, à l'accélération de la pesanteur sans être décéléré ou freiné, et
- une installation d'entrainement (19) pour déplacer la structure de support (18) le long de la structure de guidage (16),
- la structure de support (18) comprenant des moyens (27) pour appliquer un mouvement pendulaire ou un mouvement de basculement au segment de piste de guidage (20) en plus du mouvement de translation le long de la structure de guidage (16), et qui se superpose au mouvement de translation et soit indépendant du mouvement de translation le long de la structure de guidage,
- les moyens (27) de la structure de support (18) ayant un premier segment (28) relié à la structure du guidage (16) et un second segment (30) relié au segment de piste de guidage (20), le second segment (30) étant mobile par rapport au premier segment (28).

2. Dispositif selon la revendication 1,
**caractérisé en ce qu'**il comprend :
une autre installation d'entrainement (32) pour assurer le mouvement du premier segment (28) par rapport au second segment (30).

3. Dispositif selon l'une des revendications 1 ou 2,
**caractérisé en ce que**
le dispositif comporte une unité de limitation (36) pour limiter le mouvement du segment de piste de guidage (20).

4. Dispositif selon l'une des revendications précédentes,
**caractérisé en ce que**
le segment de piste de guidage (20) comprend une installation de fixation (34) pour fixer le véhicule (22) au segment de piste de guidage (20).

5. Dispositif selon l'une des revendications précédentes,
**caractérisé en ce que**
les raccordements de piste de guidage (24, 26) sont inclinés l'un par rapport à l'autre.

6. Dispositif selon l'une des revendications précédentes,
**caractérisé en ce que**
la structure de guidage (12) est inclinée par rapport à la direction verticale.

7. Dispositif selon l'une des revendications précédentes,
**caractérisé en ce que**
la structure de guidage (12) est courbe.

8. Dispositif selon l'une des revendications précédentes,
**caractérisé en ce que**
le système de piste de guidage (21) est un système de glissement.

9. Dispositif selon l'une des revendications précédentes,
**caractérisé en ce que**
la structure de guidage (12) est prévue sur une tour (14) ou constitue elle-même une tour (14).

10. Système de piste de guidage (21) pour des véhicules (22) d'une attraction foraine comprenant un dispositif (10) selon l'une des revendications précédentes.

11. Attraction foraine comportant un système de piste de guidage (21) selon la revendication 10.

12. Procédé de mise en œuvre d'une attraction foraine selon la revendication 11, **caractérisé par** les étapes suivantes consistant à :
- faire bouger la structure de support (18) le long de la structure de guidage (12) lorsque le véhicule est encore sur le segment de piste de guidage (20).
